# EUROPÄISCHE PATENTSCHRIFT

(11) **EP 1 466 549 B1**
(45) Veröffentlichungstag und Bekanntmachung des Hinweises auf die Patenterteilung: **14.06.2006**
(21) Anmeldenummer: 03007912.3
(22) Anmeldetag: 07.04.2003
(51) Int. Cl.: A47K 7/04

(54) **Vorrichtung zur Körperreinigung**
Body cleaning device
Dispositif de nettoyage du corps

(43) Veröffentlichungstag der Anmeldung: 13.10.2004
(73) Patentinhaber: Stocker, Johann, 83727 Schliersee (DE); Stocker, Margarete, 83727 Schliersee (DE)
(72) Erfinder: Stocker, Johann, 83727 Schliersee (DE); Stocker, Margarete, 83727 Schliersee (DE)
(74) Vertreter: Klunker . Schmitt-Nilson . Hirsch

(56) Entgegenhaltungen:
- DE-A- 19 849 342
- DE-U- 7 412 237
- US-A- 4 008 503
- US-A- 5 870 782

## Beschreibung

Die Erfindung betrifft eine Vorrichtung zur Körperreinigung, vorzugsweise einsetzbar zur Alten- und Krankenpflege.

In der US-A-4008503 wird eine mit einem Motor betriebene Bürstenwalze zur Körperreinigung gezeigt, welche im Inneren mit einem Sprührohr ausgestattet ist.

Die aus diesem Dokument bekannte Vorrichtung zur Körperreinigung weist die Merkmale des Oberbegriffes des Anspruchs 1 auf.

Die Körperreinigung von Personen, die sich nicht mehr frei bewegen können, ist problematisch und zwar sowohl, wenn die Personen die Körperreinigung selbst durchzuführen versuchen, als auch dann, wenn die Reinigung durch Pflegepersonal durchgeführt wird. Aus offensichtlichen Gründen ist insbesondere die Reinigung der Rückenbereiche schwierig.

Die Erfindung schafft hier Abhilfe durch ein System, das so ähnlich wie eine Waschanlage für Automobile funktioniert. Zentrales Element der neuen Vorrichtung ist eine vertikal angeordnete motorangetriebene Bürstenwalze, die so ausgelegt ist, daß die Konsistenz der Borsten ihre Abmessungen, die Umdrehungszahl der Walze und das zugeführte Wasser und/oder die Seifenlösung so aufeinander abgestimmt sind, daß eine Person, die ihren Körper gegen die rotierende Walze drückt, gründ - lich gereinigt wird.

Die Vorrichtung zur Körperreinigung der Erfindung weist die Merkmale des Anspruchs 1 auf. Der Bürstenwalze ist ein vertikales Sprührohr zugeordnet, das mit einer Düsenreihe bestückt ist, durch die die Bürstenwalze mit Wasser oder Seifenlösung oder einer Mischung aus beidem besprüht wird.

Es ist für die Montage beispielsweise in beengten Räumen sinnvoll, die Bürstenwalze einschließlich des Antriebsmotors auf einer Montageplatte anzuordnen, die vertikal an der Wand befestigbar ist.

Weitere Ausgestaltungen und Weiterbildungen der Erfindung sind aus der nachfolgenden Beschreibung eines Ausführungsbeispiels ersichtlich. Das Ausführungsbeispiel wird anhand einer Zeichnung beschrieben. Darin zeigen:
- Fig. 1: eine schematische Draufsicht auf die Vorrichtung und
- Fig. 2: eine Seitenansicht der Vorrichtung.

Zentrales Element der Vorrichtung ist die Bürstenwalze 10. Die Bürstenwalze ist mittels Wandhaltern 30 an einer Montageplatte 20 befestigt. Die Montageplatte besteht vorzugsweise aus einem geeigneten Kunststoff oder auch V₂A-Stahl, der vertikal an der Wand einer Duschkabine oder auch an einer Wandfläche oberhalb einer Badewanne befestigt wird.

Im gezeigten Ausführungsbeispiel ist die Bürstenwalze 10 hängend montiert, sie steckt mit ihrem Kopf drehfest in einer Steckkupplung, die wiederum mit einem Elektromotor verbunden ist. Vorzugsweise ist der Elektromotor auf der Montageplatte befestigt und spritzwasserfest ausgebildet. ,Der Motor 40 ist in den Figuren nur schematisch angedeutet. Er kann mit einem Regler versehen werden, um damit die Umdrehungszahl der Bürstenwalze steuern zu können.

Die Funktion der Wandhalter 30 besteht in erster Linie darin, die Bürstenwalze in einem bestimmten Abstand zur Wand zu halten. Vorzugsweise sind die Wandhalter federnd teleskopierbar, so daß sie dem Druck einer Person, die sich mit der Bürstenwalze reinigt, in gewissen Grenzen nachgeben können. Die Wandhalter können auch verschwenkbar an der Montageplatte 20 montiert sein, so daß die gesamte Bürstenwalze zur Seite geklappt werden kann und an der Wand zu Liegen kommt, falls sie nicht gebraucht wird.

Die Bürstenwalze kann mit Kunststoffborsten, Naturborsten, aber auch mit Textilbändern ausgerüstet sein, wie es aus Autowaschanlagen bekannt ist. Die Härte der Borsten kann je nach individuellen Vorlieben unterschiedlich sein. Die Bürstenwalze 10 besteht vorzugsweise aus mehreren zusammensteckbaren Modulen. Damit kann man erreichen, daß unterschiedliche Abschnitte der Walze eine unterschiedliche Härte aufweisen. Man kann damit auch die Länge der Bürstenwalze entweder dem Montageort oder aber auch der Größe der zu reinigenden Person anpassen.

Damit die Bürstenwalze ihre eigentliche Wirkung entfalten kann, muß sie mit Wasser und Seife bzw. einer Seifenlösung besprüht werden. Dazu dient ein ebenfalls auf der Montageplatte längs der Bürstenwalze angeordnetes Sprührohr 50. Das Sprührohr weist zahlreiche mit axialem Abstand voneinander angeordnete Düsen auf, mittels derer die Bürstenwalze mit Wasser oder Seifenlösung besprüht werden kann. Natürlich muß das Sprührohr über einen geeigneten Mehrwegehahn mit einem Depot für die Seifenlösung (nicht gezeigt) und mit der Wasserzuführung (ebenfalls nicht gezeigt) verbunden werden. Vorzugsweise wird zwischen dem Depot für die Seifenlösung und dem Sprührohr ein Dosierventil angeordnet, das eine geregelte Zufuhr der Seifenlösung zum Sprührohr sicherstellt. Wie im einzelnen das Sprührohr beschickt wird, bleibt den individuellen Randbedingungen überlassen. Man kann natürlich auch daran denken, das Sprührohr nur mit Seifenlösung zu beschicken und die anschließende Reinigung mittels eines über Kopf angeordneten Duschkopfs zu bewerkstelligen.

Das Sprührohr 50 ist so verschwenkbar, daß die Düsen in einer ersten Stellung auf die Bürstenwalze sprühen und in einer zweiten Stellung an der Bürstenwalze vorbei auf den Körper der Person gerichtet sind, die die Vorrichtung benutzt. Damit kann man zunächst die Bürstenwalze mit Seifenlösung für die eigentliche Reinigung einsprühen und später in der zweiten Stellung des Sprührohrs diese mit reinem Wasser beschicken und ein Abspülen insbesondere derjenigen Körperpartien sicherstellen, die von einem oberhalb angeordneten Duschkopf nicht oder schlecht benetzt werden.

Der Antrieb der Bürstenwalze ist über einen Notschalter stillzusetzen. Dies ist insbesondere erforderlich, um der Gefahr vorzubeugen, daß Personen mit langen Kopfhaaren von der Bürstenwalze erfaßt und verletzt werden.

Die Materialien der Vorrichtung sind so auszuwählen, daß sie der vorgesehenen Umgebung bestmöglich standhalten, für eine leichte Demontage zum Zwecke der Entkalkung ist zu sorgen. Es ist auch denkbar die Vorrichtung insoweit zu automatisieren, das bestimmte vorprogrammierte "Waschprogramme" abrufbar sind.

Falls eine genügend stabile Duschstange bereits vorhanden ist, können die Wandhalter 30 auch an der Duschstange montiert werden. In diesem Fall entfällt also die Montageplatte. Allerdings muß dann der Motor separat an der Wand befestigt werden.

Schließlich ist es auch möglich, die Bürstenwalze mit Modulen auszurüsten, die in erster Linie nicht der Reinigung, sondern der Massage dienen.

Es kann auch von Vorteil sein, zwei Bürstenwalzen nebeneinander anzuordnen, so daß eine Person zwischen die Walzen treten kann und dabei gleichzeitig von vorn und hinten gereinigt wird. Der zweiten Bürstenwalze kann auch ein zweites Sprührohr zugeordnet sein, wobei der Raum zwischen den Bürsten frei bleiben sollte.

Die erfindungsgemäße Vorrichtung erfüllt das Bedürfnis vieler Menschen nach einem größeren Waschkomfort oder auch nach Körpermassage. Bei bestimmten Behinderungen ermöglicht die Vorrichtung eine intensive Körperreinigung auch ohne daß externe Pflegekräfte eingeschaltet werden müssen. Auch ein nachträglicher Einbau in bestehende Duschkabinen und bestehende Bäder ist möglich. Besonders Alten- und Pflegeheime werden die wirtschaftlichen Vorteile der Vorrichtung zu schätzen wissen, da durch ihren Einbau der Einsatz von Pflegekräften entweder überhaupt überflüssig, deren Zeitaufwand aber jedenfalls wesentlich reduziert wird.

## Patentansprüche

1. Vorrichtung zur Körperreinigung, umfassend eine motorangetriebene Bürstenwalze (10) mit Montageelementen (20, 30) für eine vertikale Montage, wobei die Bürstenwalze (10) hängend unter einem Motor (40) angeordnet und mit diesem über eine Steckkupplung drehfest verbunden ist und wobei die Bürstenwalze (10) und gegebenenfalls der Motor (40) auf einer vertikal anzubringenden Montageplatte angeordnet sind,
**dadurch gekennzeichnet, dass** längs neben der Bürstenwalze (10) ein Sprührohr (50) angeordnet ist, das Düsen aufweist, mittels derer die Bürstenwalze (10) über ihre gesamte Länge mit Wasser und/oder Seife besprühbar ist, wobei das Sprührohr (50) derart befestigt ist, dass es in sich verdreht werden kann, wobei in einer ersten Stellung die Düsen auf die Bürstenwalze (10) gerichtet sind und in einer zweiten Stellung die Düsen seitlich an der Bürstenwalze vorbei spritzen.

2. Vorrichtung zur Körperreinigung nach Anspruch 1, **dadurch gekennzeichnet, dass** das Sprührohr (50) mit einem Wasseranschluß und einem Tank für Flüssigseife verbunden ist.

3. Vorrichtung zur Körperreinigung nach Anspruch 2, **gekennzeichnet durch** ein Dosierventil für die Versorgung des Sprührohrs (50) mit nur Flüssigseife, nur Wasser oder einer Mischung aus Wasser und Flüssigseife.

4. Vorrichtung zur Körperreinigung nach einem der Ansprüche 1 bis 3, **dadurch gekennzeichnet, dass** die Bürstenwalze (10) aus zusammensteckbaren Modulen besteht.

5. Vorrichtung zur Körperreinigung nach einem der Ansprüche 1 bis 4, **dadurch gekennzeichnet, dass** die Bürstenwalze in vertikal beabstandeten Wandhaltern (30) gelagert ist.

6. Vorrichtung zur Körperreinigung nach Anspruch 5, **dadurch gekennzeichnet, dass** die Wandhalter (30) radial zur Achse der Bürstenwalze federnd nachgeben.

7. Vorrichtung zur Körperreinigung nach einem der Ansprüche 1 bis 6, **dadurch gekennzeichnet, dass** die Bürstenwalze (10) mit Kunststoffborsten, Naturborsten oder Textilbändern bestückt ist.

8. Vorrichtung zur Körperreinigung nach einem der Ansprüche 1 bis 7, **dadurch gekennzeichnet, dass** sie zwei nebeneinander angeordnete Bürstenwalzen (10) aufweist, denen je ein Sprührohr (50) zugeordnet ist.

## Claims

1. An apparatus for body washing, comprising a motor-driven rotary brush (10) having mounting elements (20, 30) for a vertical mounting, wherein the rotary brush (10) is disposed suspended from a motor (40) and is connected thereto via a plug-in coupling ensuring rotation in unison and wherein the rotary brush (10) and, optionally, the motor (40) are disposed on a mounting plate to be installed in a vertical fashion,
**characterized in that** longitudinally next to the rotary brush (10) a spray tube (50) is disposed, which has nozzles, by means of which the rotary brush (10) can be sprayed along its entire length with water and/or soap, the spray tube (50) being fastened in such a way that it can be twisted in itself, in a first position the nozzles being directed to the rotary brush (10) and in a second position the nozzles spraying sideways past the rotary brush.

2. The apparatus for body washing according to claim 1, **characterized in that** the spray tube (50) is connected to a water supply and a receptacle for liquid soap.

3. The apparatus for body washing according to claim 2, **characterized by** a dosing valve for supplying the spray tube (50) with only liquid soap, only water, or a mixture of water and liquid soap.

4. The apparatus for body washing according to any of claims 1 to 3, **characterized in that** the rotary brush (10) consists of modules that can be assembled by inserting one into the other.

5. The apparatus for body washing according to any of claims 1 to 4, **characterized in that** the rotary brush is mounted in vertically spaced wall holders (30).

6. The apparatus for body washing according to claim 5, **characterized in that** the wall holders (30) resiliently give way in a direction radially to the axis of the rotary brush.

7. The apparatus for body washing according to any of claims 1 to 6, **characterized in that** the rotary brush (10) is provided with plastic bristles, natural bristles, or textile strips.

8. The apparatus for body washing according to any of claims 1 to 7, **characterized in that** it has two rotary brushes (10) disposed side by side, to each of which is associated a spray tube (50).

## Revendications

1. Dispositif destiné au nettoyage corporel, comprenant un porte brosses (10) entraîné par un moteur accompagné d'éléments de montage (20, 30) destinés à un montage vertical, le porte brosses (10) se trouvant suspendu sous un moteur (40) et relié avec une résistance à la torsion à celui-ci par un coupleur enfichable, le porte brosses (10) et, le cas échéant, le moteur (40) étant disposés sur une plaque de montage devant être installée à la verticale,
**caractérisé par le fait qu'**une canalisation de pulvérisation (50) est disposée le long du porte brosses (10), présentant des buses permettant de pulvériser de l'eau et/ou du savon sur toute la longueur du porte brosses (10), la canalisation de pulvérisation (50) étant fixée de telle manière qu'elle peut être tournée sur elle-même, les buses étant dirigées dans une première position vers le porte brosses (10) et arrosant dans une deuxième position latéralement par-delà le porte brosses.

2. Dispositif destiné au nettoyage corporel selon la revendication 1,
**caractérisé par le fait que** la canalisation de pulvérisation (50) est raccordée à une alimentation en eau et à un réservoir de savon liquide.

3. Dispositif destiné au nettoyage corporel selon la revendication 2,
**caractérisé par** une vanne de dosage pour l'approvisionnement de la canalisation de pulvérisation (50) avec du savon seul, de l'eau seule ou un mélange d'eau et de savon liquide.

4. Dispositif destiné au nettoyage corporel selon l'une des revendications 1 à 3,
**caractérisé par le fait que** le porte brosses (10) est composé de modules enfichables.

5. Dispositif destiné au nettoyage corporel selon l'une des revendications 1 à 4,
**caractérisé par le fait que** le porte brosses est monté sur des supports muraux assurant une distance verticale.

6. Dispositif destiné au nettoyage corporel selon la revendication 5,
**caractérisé par le fait que** les supports muraux (30) sont dotés d'amortisseurs disposés radialement à l'axe du porte brosses.

7. Dispositif destiné au nettoyage corporel selon l'une des revendications 1 à 6,
**caractérisé par le fait que** le porte brosses (10) est équipé de soies synthétiques, de soies naturelles ou de bandes textiles.

8. Dispositif destiné au nettoyage corporel selon l'une des revendications 1 à 7,
**caractérisé par le fait qu'**il présente deux porte brosses (10) disposés côte à côte, une canalisation de pulvérisation (50) étant affectée à chacun d'eux.
